# EUROPÄISCHE PATENTSCHRIFT

(11) **EP 0 834 161 B1**
(45) Veröffentlichungstag und Bekanntmachung des Hinweises auf die Patenterteilung: **03.02.1999**
(21) Anmeldenummer: 96915954.0
(22) Anmeldetag: 31.05.1996
(51) Int. Cl.: G07F 17/32, A63F 9/22, G06F 19/00

(54) **PROGRAMMGESTEUERTES, GELDBETÄTIGTES UNTERHALTUNGS- UND SPIELGERÄT**
PROGRAMME-CONTROLLED, MONEY-OPERATED ENTERTAINMENT AND GAME APPARATUS
APPAREIL DE JEU ET DE DIVERTISSEMENT ACTIONNE PAR PIECES DE MONNAIE, COMMANDE PAR PROGRAMME

(30) Priorität: 01.06.1995 DE 19520086
(43) Veröffentlichungstag der Anmeldung: 08.04.1998
(73) Patentinhaber: NSM AKTIENGESELLSCHAFT, 55411 Bingen (DE)
(72) Erfinder: HUBER, Anton, D-55424 Münster-Sarmsheim (DE); NIEDERLEIN, Horst, D-55411 Bingen (DE)
(74) Vertreter: Becker, Bernd, Dipl.-Ing.
(86) Internationale Anmeldenummer: DE9600954
(87) Internationale Veröffentlichungsnummer: WO9638827

(56) Entgegenhaltungen:
- EP-A- 0 623 799
- DE-A- 4 331 258
- GB-A- 2 254 469
- US-A- 4 799 677

## Beschreibung

Die Erfindung betrifft ein programmgesteuertes, geldbetätigtes Unterhaltungs- und Spielgerät mit einer Speichereinrichtung, insbesondere als Musikautomat.

Zur Ermöglichung eines vielseitigen und abwechslungsreichen Spielbetriebes ist in der DE 43 31 258 A1 ein programmgesteuertes Unterhaltungsgerät vorgeschlagen worden, bei dem ein Gehäuse, eine mit dem Gehäuse verbundene oder in diesem vorgesehene Anzeige, insbesondere einen Bildschirm, dem Gehäuse zugeordnete Bedienelemente, eine in dem Gehäuse vorgesehene Steuereinheit und eine dem Gehäuse zugeordnete Speichereinrichtung vorgsehen sind, in der Programm- und Dateninformationen gespeichert sind. Dieses programmgesteuerte Unterhaltungs- und Spielgerät kann jeweils entsprechend dem in der Speichereinrichtung gespeicherten Programm verwendet werden. Es kann auf diese Weise ganz entsprechend den Anforderungen von der Funktion her ausgestaltet werden, indem je nach Situation neue Programm- und Dateninformation eingelesen und gespeichert wird. Ein solcher Umspeicherungsvorgang bewirkt, daß sich die Eigenschaften des Spielgerätes ändern, d.h. es kann z.B. eine andere Spielvariante gespielt werden. Es kann aber auch durch Einlesen eines ganz anderen Programms bzw. Spiels eine vollständige Umfunktionierung des Spielgerätes erfolgen. Wenn z.B. das Spielgerät zunächst ein Geldspielgerät war, kann es anschließend ein Geschicklichkeitsspielgerät sein, ganz, wie es gewünscht ist. Diesen ganz unterschiedlichen Geräten gemeinsam sind die Hardware-Komponenten des Gerätes wie Gehäuse, Anzeige, Bedienelemente, Steuereinheit und die Speichereinrichtung mit variablem Speicherinhalt, in der eben die unterschiedlichen Spiele gespeichert sind.

Die Speichereinheit des bekannten Unterhaltungs- und Spielgeräts kann eine Festplatte umfassen. Alternativ oder zusätzlich können eine oder mehrere CD-ROMs als Datenträger im Gehäuse vorgesehen sein. Für einen raschen Wechsel der CD-ROM ist es günstig, wenn ein CD-ROM-Magazin für das Aufbewahren und Lesen der Datenträger vorgesehen ist. Als Speichereinrichtung können auch ein oder mehrere EPROMs vorgesehen sein. Über diese EPROMs kann das Spielgeschehen in das jeweilige Gerät integriert werden.

Bei einer Ausführungsform des bekannten Unterhaltungs- und Spielgerätes ist das Gerät an eine Datenfernübertragungsleitung angeschlossen, wobei die aufgenommenen Daten beispielsweise auf der Festplatte gespeichert werden können. Hierdurch kann der Spielbetrieb sehr flexibel gestaltet werden. Der Datenaustausch kann z.B. durch den Aufsteller erfolgen, alternativ aber auch durch den Benutzer, d.h. den Spieler. Sieht der Aufsteller etwa, daß die Frequentierung des betreffenden Spielgeräts deutlich nachläßt, so braucht er lediglich das gespeicherte Spiel durch einen Befehl und entsprechendes Einlesen neuer Spieldaten gegen ein anderes Spiel auszutauschen, an dem größeres Interesse zu bestehen scheint.

Für ein solches Unterhaltungs- und Spielgerät werden gemäß Obigem umfangreiche Programm- und Spieldaten benötigt, da erst durch die aufgenommen Daten das Gerät in seiner Benutzungsform definiert wird. Trotz der enormen Speicherkapazitäten, die in den letzten Jahren möglich geworden sind, stellen derartige Datenmengen noch ein Problem dar. Durch die großen Datenumsätze kommt es zu Verzögerungen bei der Datenübertragung und -speicherung sowie bei der Verwendung der Unterhaltungs- und Spielgeräte, d.h. es ergeben sich unerwünschte Verzögerungen. Hinzu kommt das Problem der Datensicherheit.

Zur Ermöglichung eines vielseitigen und interessanten Spielbetriebes ist in der DE 42 22 110 A1 ein programmgesteuertes Unterhaltungs- und Spielgerät mit einer Abspieleinheit für eine CDI-Platte vorgeschlagen worden, auf der die Programm- und Dateninformation gespeichert sind. Durch das in der CDI-Platte fest gespeicherte Programm ist die jeweilige Verwendung des Gerätes bestimmt und dieses kann so ganz entsprechend den Anforderungen von der Funktion her ausgestaltet werden. Durch die CDI-Platte ist es ermöglicht, den Spielablauf unerwartet abwechslungsreich ablaufen zu lassen. Es können mit Höchstgeschwindigkeit verschiedene Spielfunktionen interaktiv ausgewählt und miteinander kombiniert werden. Ferner können auch bei Auswahl einer bestimmten Funktion und der unmittelbar darauf folgenden Anzeige aus dieser wiederum weitere Spielfunktionen ausgewählt werden. Auf diese Weise wird von einer Spielebene in die nächste geprungen, wobei selbstverständlich Sprünge aus und in die verschiedenen Ebenen jederzeit wechselseitig möglich sind. Die Spielmöglichkeiten sind dadurch gegenüber herkömmlichen Unterhaltungs- und Spielgeräten außerordentlich vergrößert. Auch hier ergeben sich indessen die Probleme der großen Datenmengen, die zu verarbeiten sind.

Aus dem Bereich der Rechneranwendungen ist es bekannt, zur Einsparung von Speicherplatz und zur Erhöhung der Datensicherheit Daten komprimiert und/oder verschachtelt in Speichermedien abzulegen. Für das spätere Lesen müssen die Daten dekodiert werden. Je nach der Architektur der Speicherorganisation und der verwendeten Software kann entsprechend schnell auf die Speicherdaten zugegriffen werden.

Aus der EP-A-0 623 799 ist ein interaktives Videosystem für die militärische oder polizeiliche Schießausbildung bekannt. Um realistische Videoszenen in Echtzeit verarbeiten zu können, wird eine Datenkompression mittels MPEG durchgeführt. Ferner offenbart die US-A-4 799 677 ein Videospielgerät, bei dem die Videodaten digitalisiert und komprimiert werden.

Der Erfindung liegt die Aufgabe zugrunde, ein Unterhaltungsund Spielgerät zu schaffen, das einen vielseitigen und abwechslungsreichen, gleichzeitig zügigen Spielbetrieb ermöglicht.

Diese Aufgabe ist erfindungsgemäß bei einem programmgesteuerten, geldbetätigten Unterhaltungs- und Spielgerät mit den Merkmalen des Anspruchs 1 gelöst. Vorteilhafte Weiterbildungen des erfindungsgemäßen Spielgerätes sind Gegenstand der Unteransprüche.

Ein erfindungsgemäßes programmgesteuertes, geldbetätigtes Unterhaltungs- und Spielgerät umfaßt somit eine Speichereinrichtung, in der Programm- und Dateninformationen gespeichert sind. Für die Datenverarbeitung wird die MPEG-Dekodierung und/oder -Komprimierung angewendet.

Das MPEG-Verfahren (ein von der Motion Picture Expert Group definierter Standard zur Video- und Audio-Komprimierung) ermöglicht es, mit großen Speichervolumina und hohen Datentransferraten zu arbeiten. Dabei können die Daten wie bei der Telekommunikationstechnik verschachtelt werden.

Vorzugsweise umfaßt die Speichereinrichtung eine Platte, insbesondere Festplatte, wobei magnetische oder optische Platten verwendet werden.

Gemäß einem vorteilhaften Ausführungsbeispiel der Erfindung können eine oder mehrere CDRs, einschließlich CD-ROMs, CDIs, als Datenträger im Gehäuse vorgesehen sein.

Auf diese Weise kann mit dem erfindungsgemäßen Unterhaltungs- und Spielgerät nicht nur sehr abwechlungsreich, sondern auch mit der erforderlichen Spielgeschwindigkeit gespielt werden. Die Implementierung eines Geräts zu einem anderen Anwendungstyp kann aufgrund des Einsatzes des MPEG-Verfahrens ausreichend schnell durchgeführt werden.

Die Datenaustausche können selbstverständlich zu dem jeweils gewünschten Zeitpunkt erfolgen und sind grundsätzlich nicht an den Spielbetrieb gebunden, d.h. meist erfolgt die Datenübertragung nicht on-line.

Vorteilhaft kann das erfindungsgemäße programmgesteuerte, geldbetätigte Unterhaltungs- und Spielgerät an ein Netzwerk angeschlossen sein, wobei ein Server für die Steuerung des Gerätes bzw. eines dem Gerät zugeordneten Netzwerkes vorgesehen ist.

Die Erfindung wird im folgenden anhand der nachfolgenden Beschreibung eines Ausführungsbeispiels und der Zeichnung weiter erläutert. In der Zeichnung zeigt:
- Fig. 1: ein schematisches Diagramm, das den grundsätzlichen Aufbau eines ersten Ausführungsbeispiels eines erfindungsgemäßen programmgesteuerten, geldbetätigten Unterhaltungs- und Spielgerätes veranschaulicht.

Der grundsätzliche Aufbau eines erfindungsgemäßen programmgesteuerten Unterhaltungs- und Spielgerätes wird im folgenden anhand des Ausführungsbeispiels von Fig. 1 erläutert. Das dargestellte Unterhaltungs- und Spielgerät 2 ist ein münzbetriebenes Stand-alone-Gerät. Es umfaßt ein nicht dargestelltes Gehäuse, mit dem Gehäuse eine Anzeige 4 in Form eines Bildschirms, z.B. eines VGA-Monitors, verbunden ist. Des weiteren sind Bedienelemente 6 in Form einer Eingabetastatur mit dem Gehäuse verbunden. Eine Münzverarbeitung 8 ist für den Münzspielbetrieb vorgesehen. Des weiteren ist eine akustische Anzeige- und Unterhaltungseinheit mit dem Gerät verbunden, die einen Stereoverstärker 10 und mit diesem über zwei Anschlußleitungen 12 verbundene Lautsprecher 14 umfaßt.

Auf einer Systemplatine 16 ist die Steuereinheit untergebracht, bei der es sich um eine marktübliche Systemkarte handeln kann. Dieses ist versehen mit einer DVI-Karte 18, wobei DVI "Digital Video Interactive", ein Warenzeichen der Firma Intel Corporation, USA ist. Die DVI-Karte ist über eine Leitung 20 mit der Anzeige 4 verbunden. Ein E/A-Modul 22 ist über eine Leitung 24 mit den Bedienelementen 6 sowie über eine Leitung 26 mit der Münzverarbeitung 8 verbunden. Eine Ton-Karte, ein sog. Sound-Board, 28 ist über eine Leitung 30 mit dem Stereoverstärker 10 verbunden.

Die Systemplatine 16 ist über eine Versorgungsleitung 32 an ein Netzteil 34 angeschlossen. Eine dem Gehäuse zugeordnete Speichereinrichtung umfaßt eine Festplatte 36 und eine Diskettenstation 38 bzw. Disketten, die über Leitungen 40 bzw. 42 mit der Systemplatine 16 verbunden sind. Es kann fakultativ ein gestrichelt dargestelltes CD-ROM 44 vorgesehen sein, das über eine ebenfalls gestrichelt dargestellte Leitung 46 mit der Systemplatine 16 verbunden ist. Für die Datenkomprimierung und -dekodierung wird das MPEG-Verfahren angewendet.

Wie sich aus der obigen Beschreibung des Geräteaufbaus ergibt, eignet sich das Unterhaltungs- und Spielgerät aufgrund seiner Kombinationsfähigkeit von Grafik, Stand- und Bewegtbildern und Audioteil mit Hilfe eines einzigen Rechners zu einem außerordentlich flexiblen Betrieb. Für die jeweils gewünschte Gerätefunktion bzw. -variante braucht lediglich ein entsprechendes Programm mit zugehörigen Daten in die Speichereinrichtung eingelesen zu werden. Das Gerät funktioniert dann gemäß dieser neuen Funktionsvorgabe.

Mit entsprechender Umkonfiguration kann das beschriebene Unterhaltungs- und Spielgerät in Verbindung mit einem externen Server bzw. einer externen Auswertung betrieben werden. Bei dem Server bzw. der Auswertung handelt es sich um einen vom Aufsteller betriebenen Rechner, der über eine Datenfernübertragungsverbindung mit den Rechnern der einzelnen Spielstätten Kontakt aufnimmt und die einzelnen Geräte überwacht bzw. deren Auswertung übernimmt. Es ist auch möglich, auf die lokalen Festplatten des Servers selbst neue Software zu überspielen.

Ebenso ist auch eine vernetzte Gerätekonfiguration mit lokalem Server und Datenfernübertragungsverbindung zu einem externen Server oder einer externen Auswertung möglich.

## Patentansprüche

1. Programmgesteuertes, geldbetätigtes Unterhaltungs- und Spielgerät, mit einer Speichereinrichtung (36, 38, 44), in der Programm- und Dateninformationen gespeichert sind, dadurch **gekennzeichnet**, daß für die Datenverarbeitung die MPEG-Dekodierung und/oder -Komprimierung angewendet wird.

2. Unterhaltungs- und Spielgerät nach Anspruch 1, dadurch **gekennzeichnet,** daß die Speichereinrichtung eine Platte, insbesondere Festplatte (36), umfaßt.

3. Unterhaltungs- und Spielgerät nach Anspruch 2, dadurch **gekennzeichnet**, daß eine oder mehrere CDRs (44) als Datenträger im Gehäuse vorgesehen sind.

4. Unterhaltungs- und Spielgerät nach Anspruch 3, dadurch **gekennzeichnet,** daß ein wenigstens einer der Datenträger ein CD-ROM (44) ist.

5. Unterhaltungs- und Spielgerät nach einem der Ansprüche 1 bis 4, dadurch **gekennzeichnet,** daß die Speichereinrichtung optische und/oder magnetische Platten (36, 44) umfaßt.

6. Verwendung des Unterhaltungs- und Spielgeräts nach einem der Ansprüche 1 bis 5 als Musikautomat.

## Claims

1. Program-controlled, money-operated entertaining and gaming machine, comprising a storage means (36, 38, 44), in which program and data information are stored, characterised in that the MPEG decoder and/or compressor are/is used for the data processing.

2. Entertaining and gaming machine according to claim 1, characterised in that the memory includes a disc, more especially a hard disc (36).

3. Entertaining and gaming machine according to claim 2, characterised in that one or more CDRs (44) are provided as data carriers in the housing.

4. Entertaining and gaming machine according to claim 3, characterised in that at least one of the data carriers is a CD ROM (44).

5. Entertaining and gaming machine according to one of claims 1 to 4, characterised in that the memory includes optical and/or magnetic discs (36, 44).

6. Use of the entertaining and gaming machine according to one of claims 1 to 5 as a juke-box.

## Revendications

1. Appareil de jeu et de divertissement actionné par pièces de monnaie, commandé par programme, comportant un dispositif à mémoire (36, 38, 44), dans lequel sont mémorisées des informations de programmes et de données, caractérisé en ce que pour le traitement de données sont utilisés le décodage et/ou la compression MPEG.

2. Appareil de jeu et de divertissement selon la revendication 1, caractérisé en ce que le dispositif à mémoire comprend un disque, en particulier un disque fixe (36).

3. Appareil de jeu et de divertissement selon la revendication 2, caractérisé en ce qu'un ou plusieurs CDR (44) sont prévus dans le bâti en tant que supports de données.

4. Appareil de jeu et de divertissement selon la revendication 3, caractérisé en ce qu'au moins l'un des supports de données est un CD-ROM (44).

5. Appareil de jeu et de divertissement selon l'une des revendications 1 à 4, caractérisé en ce que le dispositif à mémoire comprend des disques optiques et/ou magnétiques (36, 44).

6. Utilisation de l'appareil de jeu et de divertissement selon l'une des revendications 1 à 5 en tant que juke-box.
